# EUROPÄISCHE PATENTANMELDUNG

(11) **EP 2 420 740 A1**
(43) Veröffentlichungstag der Anmeldung: **22.02.2012**
(21) Anmeldenummer: 11176548.3
(22) Anmeldetag: 04.08.2011
(51) Int. Cl.: F24C 15/20

(54) **Dunstabzugshaube**

(30) Priorität: 18.08.2010 DE 102010039452
(71) Anmelder: BSH Bosch und Siemens Hausgeräte GmbH, 81739 München (DE)
(72) Erfinder: Rutsch, Klaus-Heiner, 76133 Karlsruhe (DE)

(57) **Zusammenfassung**

Die Erfindung betrifft eine Dunstabzugshaube, die einen Gerätegrundkörper (1) aufweist, in dessen Unterseite eine Ansaugöffnung zum Ansaugen von Luft vorgesehen ist und an dem zumindest an einem Teil der Vorderseite (11) des Gerätegrundkörpers zumindest eine Blende (2) angebracht ist. Die Dunstabzugshaube ist dadurch gekennzeichnet, dass die Blende (2) über mindestens eine Verbindungsschicht (3) mit der Vorderseite (11) des Gerätegrundkörpers (1) verbunden ist und die Vorderseite (11) des Gerätegrundkörpers (1) gegenüber dem vorderen Ende (100) der Seitenwände (10) des Gerätegrundkörpers (1) nach hinten versetzt ist.

## Beschreibung

Die Erfindung betrifft eine Dunstabzugshaube, insbesondere Dunstabzugshaube zum Einsatz über einer Kochstelle.

Zur Verbesserung des optischen Eindrucks einer Dunstabzugshaube und zum Schutz von elektronischen Bauteilen, wie Anzeigen, ist es bekannt, Zierblenden auf die Vorderseite des Gerätegrundkörpers, der auch als Sichthaube bezeichnet wird, aufzubringen. Hierbei wird die Zierblende, die in der Regel aus Kunststoff besteht und eine flache Scheibe oder einen flachen Streifen darstellt, direkt auf den Gerätgrundkörper geklebt. Die Zierblende bedeckt hierbei nur einen Teil der Vorderseite des Gerätegrundkörpers. Dazu ist der Teil der Vorderseite des Gerätegrundkörpers, auf den die Zierblende aufgebracht werden soll, von der Gerätefront aus gesehen nach hinten versetzt. Hierdurch entsteht eine Stufe, die einen Einlegebereich für die Zierblende bildet. Der Gerätegrundkörper stellt ein Stahl-Biegeteil dar, wobei bei dieser bekannten Anbringung der Zierblende die vorderen Kanten zwischen Seitenflächen und Frontseite verschweißt und geschliffen werden müssen. Diese Art der Blendenanbringung ist in Figur 1 schematisch gezeigt.

Eine weitere Lösung zur Anbringung einer Zierblende sieht vor, dass die Zierblende auf einem Profilteil, das beispielsweise ein Aluminium-Strangpressprofil sein kann, aufgeklebt wird. Das Profil wird anschließend an die Vorderseite des Gerätegrundkörpers angeschraubt. Die Seitenwände des Gerätegrundkörpers reichen bei dieser Ausführungsform in die offene Seite des Profils herein und werden somit an der Vorderseite von der Innenseite des Profils umgeben.

Ein Nachteil dieser beiden Lösungen ist, dass das Klebeband, das zur Befestigung der Blende verwendet wird, in der Seitenansicht der Sichthaube sichtbar ist. Zudem ist die Herstellung der Sichthaube aufwändig, da entweder ein Verschweißen der Seitenwände mit der Frontseite oder das Vorsehen eines separaten Profils erforderlich ist.

Weiterhin ist in der DE 103 37 441 A1 eine Blende für ein Gerätegehäuse beschrieben, wobei auf das Gerätegehäuse ein Trägerkörper aufgesetzt wird und die Blende mit dem Trägerkörper verbunden wird. Ein Nachteil dieser Ausführungsform besteht darin, dass auch hierbei die Herstellung des Gerätes aufwändig ist.

Aufgabe der vorliegenden Erfindung ist es daher eine Dunstabzugshaube mit einer Blende zu schaffen, wobei die Blende auf einfache Weise an der Dunstabzugshaube befestigt ist und die Dunstabzugshaube auf einfache Weise hergestellt werden kann.

Die Aufgabe wird erfindungsgemäß gelöst durch eine Dunstabzugshaube, die einen Gerätegrundkörper aufweist, in dessen Unterseite eine Ansaugöffnung zum Ansaugen von Luft vorgesehen ist und an dem zumindest an einem Teil der Vorderseite des Gerätegrundkörpers zumindest eine Blende angebracht ist. Die Dunstabzugshaube ist dadurch gekennzeichnet, dass die Blende über mindestens eine Verbindungsschicht mit der Vorderseite des Gerätegrundkörpers verbunden ist und die Vorderseite des Gerätegrundkörpers gegenüber dem vorderen Ende der Seitenwände des Gerätegrundkörpers nach hinten versetzt ist.

Richtungsangaben, wie vorne, hinten, oben und unten werden, sofern nicht andern angegeben, bezüglich einer Dunstabzugshaube im montierten Zustand verwendet. Die Vorderseite der Dunstabzugshaube stellt dabei die Seite dar, die dem Benutzer zugewandt ist und an der in der Regel Bedienelemente zum Bedienen der Dunstabzugshaube vorgesehen sind.

Indem die Blende bei der erfindungsgemäßen Dunstabzugshaube über eine Verbindungsschicht mit der Vorderseite des Gerätegrundkörpers verbunden ist, kann ein sicherer Halt zwischen der Blende und dem Gerätegrundkörper auf einfache Weise realisiert werden. Insbesondere ist eine aufwändige Schraubenverbindung nicht erforderlich. Zudem kann durch Verwendung einer Verbindungsschicht zum Anbringen der Blende an dem Gerätegrundkörper verhindert werden, dass die Befestigung an der Vorderseite der Blende sichtbar ist. Vielmehr kann die Verbindungsschicht ausschließlich mit der Rückseite der Blende zusammenwirken. Da erfindungsgemäß zudem die Vorderseite des Gerätegrundkörpers gegenüber dem vorderen Ende der Seitenwände des Gerätegrundkörpers nach hinten versetzt ist, wird ein Versatz geschaffen, in dem die Verbindungsschicht angebracht werden kann, ohne das äußere Erscheinungsbild der Dunstabzugshaube negativ zu beeinflussen. Durch den Versatz kann insbesondere der Einblick auf die Verbindungsschicht von der Seite des Gerätegrundkörpers und damit der Dunstabzugshaube verhindert werden. Außer der Vorderseite einer Dunstabzugshaube sind auch die Seitenwände sogenannte A-Sichtflächen, an deren optisches Erscheinungsbild erhöhte Anforderungen gestellt werden. Indem die Verbindungsschicht durch den Versatz der Vorderseite des Gerätegrundkörpers gegenüber dem vorderen Ende der Seitenwände des Gerätegrundkörpers durch die Seitenwand abgedeckt wird, ist diesen Anforderungen an die Ansicht der Seitenwand durch den Versatz Rechnung getragen. Der Versatz erstreckt sich vorzugsweise über die gesamte Höhe des Gerätegrundkörpers, das heißt die gesamte Vorderseite des Gerätegrundkörpers ist gegenüber den vorderen Enden der Seitenwände nach hinten versetzt.

Sind mehrere Blenden an der Dunstabzugshaube vorgesehen, so werden diese vorzugsweise durch eine einzige Verbindungsschicht mit dem Gerätegrundkörper verbunden.

Ein weiterer Vorteil der erfindungsgemäßen Dunstabzugshaube besteht darin, dass die Blende unmittelbar an Gerätegrundkörper befestigt werden kann und daher auf ein Vorsehen eines Profils oder Trägerelementes verzichtet werden kann. Da zudem die Verbindungsschicht in einem Versatz an der Gerätefront vorgesehen ist, kann deren Dicke groß gewählt werden und die Verbindungsschicht dennoch vollständig oder weitestgehend in dem Versatz aufgenommen sein. Dies ist insbesondere bei einer Dunstabzugshaube, die über einer Kochstelle zum Einsatz kommt, von Bedeutung. An diesen Dunstabzugshauben kommt es während des Kochvorgangs zu erhöhten Temperaturen an der Dunstabzugshaube, durch die die Materialien der Dunstabzugshaube sich ausdehnen. Da die Blende in der Regel aus einem anderen Material besteht, als der Gerätegrundkörper, kann durch eine größere Dicke der Verbindungsschicht den unterschiedlichen Ausdehnungskoeffizienten der Materialien Rechnung getragen werden, ohne, dass die Blende sich von der Verbindungsschicht ablöst. Die Dicke der Verbindungsschicht kann beispielsweise im Bereich von 0,5-1 mm, vorzugsweise bei 0,65mm liegen.

Indem bei der erfindungsgemäßen Dunstabzugshaube zudem die Vorderseite des Gerätegrundkörpers nur gegenüber den Seitenwänden nach hinten versetzt ist, ist der Versatz an der Gerätefront lediglich an den Seiten durch die Seitenwände begrenzt. In vertikaler Richtung hingegen kann die Vorderseite des Gerätegrundkörpers eine ebene Fläche darstellen. Dies weist den Vorteil auf, dass die Herstellung des Gerätegrundkörpers und damit der Dunstabzugshaube weiter vereinfacht wird. Zudem sind hierdurch die Anforderungen an die Toleranz der Verbindungsschicht lediglich in der Breitenrichtung erhöht, während in vertikaler Richtung die Höhe der Verbindungsschicht lediglich geringer als die Höhe der Vorderseite gewählt werden sollte, aber keine weiteren Toleranzen einzuhalten sind. Zudem kann eine solche ebene Vorderseite einfach durch Abkanten eines Randes der Oberseite des Gerätegrundkörpers geschaffen werden. Da die seitlichen Ränder der Vorderseite aufgrund des Versatzes zu den Seiten innerhalb der Seitenwände liegen, sind diese durch die Seitenwände verdeckt und damit für den Benutzer nicht sichtbar. Somit sind die Anforderungen an die Verarbeitung der seitlichen Ränder der Vorderseite verringert. Die Vorderseite kann daher durch reines Ausstanzen oder Aussägen der vorgegebenen Geometrie aus einer Blechplatine erzeugt werden. Hierbei sind nur die seitlichen Ränder und der untere Rand herauszuarbeiten. Die Oberkante der Vorderwand hingegen wird in einem späteren Biegevorgang durch die Biegekante zu der Oberseite des Gerätegrundkörpers gebildet.

Die Verbindungsschicht stellt eine Schicht dar mittels derer die Blende an der Vorderseite des Gerätegrundkörpers gehalten wird. Diese Schicht kann daher beispielsweise eine Magnetschicht oder eine andere Verbindungsschicht darstellen. Vorzugsweise stellt die Verbindungsschicht aber eine Klebeschicht dar. Die Klebeschicht kann hierbei eine ausschließlich aus Klebemittel bestehende Schicht sein oder ein einseitig oder beidseitig klebendes Band sein. Der Vorteil der Verwendung einer Klebeschicht als Verbindungsschicht liegt zum Einen in der einfachen Anbringung der Verbindungsschicht und Herstellung der Verbindung zwischen Gerätegrundkörper und Blende und zum Anderen darin, dass durch diese Schicht unterschiedliche Ausdehnungen der Blende oder der Blenden und des Gerätegrundkörpers ausgeglichen werden können.

Vorzugsweise ist die Breite der mindestens einen Blende gleich oder größer als die Breite des Gerätegrundkörpers. Die Breite des Gerätegrundkörpers setzt sich zusammen aus der Breite der Vorderseite zuzüglich der Dicke der Seitenwände. Bei dieser Ausführungsform verdeckt die Blende zumindest teilweise auch das vordere Ende der Seitenwände des Gerätegrundkörpers. Hierdurch wird der optische Eindruck der Vorderseite der Dunstabzugshaube weiter verbessert. Diese Ausführungsform weist zudem den Vorteil auf, dass eine Ausdehnung der Blende in Breitenrichtung nicht durch die Seitenwände behindert wird und so ein Ablösen der Blende durch Ausdehnung in Breitenrichtung verhindert werden kann. Dies wird bei dieser Ausführungsform dadurch bedingt, dass die seitlichen Enden der Blende nicht an einem Teil des Gerätegrundköpers, insbesondere der Innenseite der Seitenwände des Gerätegrundkörpers anliegen. Schließlich weist diese Ausführungsform den Vorteil auf, dass an die Endverarbeitung des vorderen Endes der Seitenwände nur geringe Anforderungen zu stellen sind, da diese im montierten Zustand von der oder den Blenden verdeckt werden. Die Seitenwände können daher, wie auch die Vorderseite, durch einfaches Ausstanzen oder Aussägen aus einer Blechplatine erzeugt werden. Auch hierbei werden lediglich das vordere und hintere Ende, sowie eine Unterseite der Seitenwand aus der Platine herausgearbeitet. Die Oberseite der Seitenwand hingegen wird in einem anschließenden Biegeschritt durch Abkanten des Randes der Oberseite des Gerätegrundkörpers gebildet.

Gemäß einer bevorzugten Ausführungsform ist die Höhe des Gerätegrundkörpers vollständig von einer oder mehreren Blenden abgedeckt. Durch diese Ausgestaltung ist die Beschaffenheit der gesamten Vorderseite des Gerätegrundköpers für den Benutzer nicht einsehbar. Somit kann auf aufwändige Verbindungsverfahren, wie Schweißen und einem anschließend erforderlichen Abschleifen, verzichtet werden.

Gemäß einer Ausführungsform ist die Dicke der Verbindungsschicht gleich dem Versatz der Vorderseite des Gerätegrundkörpers zu dem vorderen Ende der Seitenwände des Gerätegrundkörpers. Bei dieser Ausführungsform füllt die Verbindungsschicht somit den gesamten Versatz zwischen der Vorderseite des Gerätegrundkörpers und den vorderen Enden der Seitenwände ab. Hierdurch wird es möglich eine Blende oder mehrere Blenden zu verwenden, die eine Breite gleich oder größer der Breite des Gerätegrundkörpers aufweisen, die dann an der Vorderseite der Seitenwände anliegen. Ein Durchbiegen der Blende, das bei einer geringeren Dicke der Verbindungsschicht auftreten könnte, erfolgt hierbei nicht. Vielmehr werden in der Seitenansicht der Dunstabzugshaube lediglich die Seitenwand und die daran unmittelbar anliegende Blende oder anliegenden Blenden sichtbar.

Alternativ kann gemäß einer Ausführungsform der vorliegenden Erfindung die Dicke der Verbindungsschicht größer als der Versatz der Vorderseite des Gerätegrundkörpers zu dem vorderen Ende der Seitenwände des Gerätegrundkörpers sein. Diese Ausführungsform weist den Vorteil auf, dass eine Verbindungsschicht verwendet werden kann, bei der die Verbindung zwischen der Blende und dem Gerätegrundkörper durch Druck erzeugt wird. Beispielsweise kann eine druckempfindliche Klebeschicht verwendet werden. Insbesondere bei Blenden, die der Breite des Gerätegrundkörpers entsprechen oder größer sind, ist diese Ausführungsform vorteilhaft, da anderenfalls ein Durchbiegen der Blende zur Anbringung an dem Gerätegrundkörper erforderlich wäre, die abhängig von dem Material und/oder der Dicke der Blende gegebenenfalls nicht möglich ist.

Gemäß einer bevorzugten Ausführungsform entspricht die Breite der Verbindungsschicht der Breite der Vorderseite des Gerätegrundkörpers. Bei dieser Ausführungsform ist die Verbindungsfläche zum Befestigen der Blende an dem Gerätegrundkörper maximiert und damit die Befestigung der Blende an dem Gerätegrundkörper verbessert.

Gemäß einer Ausführungsform schließt sich im Bereich des Versatzes an der Oberkante der Seitenwand ein Teil der Oberseite des Gerätegrundkörpers an. Die Seitenwand erstreckt sich somit zumindest über einen Teil des Randes der Oberseite des Gerätegrundkörpers. Insbesondere im Bereich des Versatzes liegt bei dieser Ausführungsform nicht nur ein vertikales Blech, das heißt das vordere Ende der Seitenwand vor. Vielmehr liegt an dem oberen Rand der Seitenwand in diesem Bereich ein schmaler abgekanteter Streifen vor, der in der Ebene der Oberseite des Gerätegrundkörpers liegt und durch das Material der Oberseite des Gerätegrundkörpers gebildet ist. Zudem wird durch diese Ausführungsform das optische Erscheinungsbild der Seitenwand verbessert, da der Versatz zu der Vorderseite des Gerätegrundkörpers zu der Seitenwand beabstandet ist und somit von der Seite auch in teilweiser Draufsicht nicht erkennbar ist.

Gemäß einer Ausführungsform umfasst die Dunstabzugshaube zwei Blenden, die aus unterschiedlichen Materialien bestehen. Diese Ausführungsform ist bei der erfindungsgemäßen Dunstabzugshaube möglich, da die Verbindung über eine Verbindungsschicht auch unterschiedlichen Ausdehnungskoeffizienten Rechnung tragen kann. Zudem kann insbesondere bei Blenden, die zumindest die Breite des Gerätegrundkörpers abdecken, ein Ablösen einer der Blenden aufgrund der unterschiedlichen Ausdehnungskoeffizienten Rechnung getragen werden. Indem unterschiedliche Materialien für die Blenden verwendet werden, kann beispielsweise eine der Blenden aus einem lichtdurchlässigen Material, beispielsweise aus Kunststoff bestehen während eine weitere Blende aus Metall, beispielsweise aus Edelstahl besteht. In dem Bereich der Vorderseite des Gerätegrundkörpers an dem die lichtdurchlässige Blende vorgesehen ist, kann beispielsweise in der Vorderseite eine Öffnung vorgesehen sein, durch die Anzeigeelemente Licht nach vorne und damit durch die Blende abgeben können. In diesem Bereich kann die Verbindungsschicht ausgespart sein.

Die Erfindung wird im Folgenden erneut unter Bezugnahme auf die beiliegenden Zeichnungen erläutert. Hierbei zeigen:
- Figur 1:: eine schematische, perspektivische Ansicht des vorderen Bereichs eines Gerätegrundkörpers einer Dunstabzugshaube gemäß dem Stand der Technik;
- Figur 2:: eine schematische Explosionsansicht des vorderen Bereichs eines Gerätegrundkörpers einer Ausführungsform der erfindungsgemäßen Dunstabzugshaube; und
- Figur 3:: eine schematische, perspektivische Ansicht des vorderen Bereichs des Gerätegrundkörpers der Ausführungsform der Dunstabzugshaube nach Figur 2.

Gleiche Bestandteile sind in den Figuren mit den gleichen Bezugszeichen versehen und deren Aufbau und Funktion wird gegebenenfalls nur einmalig erläutert.

Sofern nicht anders angegeben werden Richtungsbezeichnungen, wie vorne, hinten, oben und unten bezüglich der Richtungen des Gerätegrundkörpers einer an einer Montagewand montierten Dunstabzugshaube verwendet. Die Unterseite des Gerätegrundkörpers liegt hierbei vorzugsweise in der Horizontalen.

In Figur 1 ist ein Gerätegrundkörper 1 einer Dunstabzugshaube gemäß dem Stand der Technik gezeigt. Der Gerätegrundkörper 1 besteht aus einer Vorderseite 11, zwei Seitenwänden 10 sowie einer Oberseite 12. An die Oberseite 12 schließt sich in der Regel ein Kamin an, der sich von dem Gerätegrundkörper 1 aus nach oben erstreckt. In der Unterseite des Gerätegrundkörpers 1 ist eine Ansaugöffnung (nicht gezeigt) zum Einsaugen von verunreinigter Luft gebildet. In der Vorderseite 11 ist über die Breite des Gerätegrundkörpers 1 eine horizontal verlaufende Stufe 110 eingebracht. Auf der Oberseite der Stufe 110 liegt die Unterseite einer Blende 2 auf, die die Form eines Kunststoffstreifens aufweist. Die Blende 2 ist an deren Rückseite über eine Verbindungsschicht 3 in Form eines Klebebandes mit der Vorderseite 11 des Gerätegrundkörpers 1 oberhalb der Stufe 110 verbunden. Der Gerätegrundkörper 1 stellt ein Biegeteil, beispielsweise ein Stahl-Biegeteil dar. Insbesondere werden aus einer ebenen Platine die Seitenwände 10 und die Vorderseite 11 gegenüber der Oberseite 12 nach unten gebogen. Da die Kante zwischen den nach unten gebogenen Seitenwänden 10 und der Vorderseite 11 sichtbar ist, muss diese verschweißt und anschließend verschliffen werden. Zudem ist von der Seite betrachtet die Verbindungsschicht 3 auch nach dem Aufbringen der Blende 2 sichtbar.

In Figur 2 ist eine Ausführungsform des Gerätegrundkörpers 1 einer Ausführungsform der erfindungsgemäßen Dunstabzugshaube gezeigt. Der Gerätegrundkörper 1 wird durch eine Oberseite12 und von der Oberseite 12 abgekantete Seitenwände 10 und Vorderseite 11 gebildet. Der Gerätegrundkörper 1 stellt somit ein Biegeteil, insbesondere Stahl-Biegeteil dar, das aus einer Blechplatine gebogen wird. Die vordere Biegekante 120, um die die Vorderseite 11 nach unten gebogen ist, ist von dem vorderen Ende 100 der Seitenwand 10 beabstandet. Somit ist die Vorderseite 11 gegenüber dem vorderen Ende der Seitenwände 10 nach hinten versetzt angeordnet. In der dargestellten Ausführungsform ist an dem seitlichen Ende der vorderen Biegekante 120 ein Freistich 122 vorgesehen, durch den ein sauberes Biegen der Vorderseite 11 von der Oberseite 12 aus ermöglicht wird. In der dargestellten Ausführungsform ist der Freistich 122 relativ lang dargestellt. Es liegt aber auch im Rahmen der Erfindung, dass der Freistich 122 sich nicht in die Fläche der Vorderseite 11 erstreckt sondern nur in dem Bereich der Oberseite 12 des Gerätegrundkörpers 1 vorgesehen ist. Der Freistich 122 und damit das seitliche Ende der Vorderseite 11 an der Biegekante 120 ist in der gezeigten Ausführungsform zu der seitlichen Biegekante 121 der Seitenwand 10 nach innen versetzt. Hierdurch ist auch an dem Versatz 101 der Seitenwand 10, der dem Abstand zwischen vorderem Ende 100 der Seitenwand 10 und der Vorderseite 11 entspricht, ein Bereich vorhanden, der in der Ebene der Oberseite 12 des Gerätegrundkörpers 1 liegt. Die Seitenwand 10 erstreckt sich somit bis in die Oberseite 12 des Gerätegrundkörpers 1.

Die unteren Kanten der Seitenwände 10 und der Vorderseite 11 sind nach innen gebogen und definieren die Ansaugöffnung (nicht gezeigt) in der Unterseite des Gerätegrundkörpers 1, in der eine Filterelement aufgenommen werden kann.

An der Vorderseite 11 des Gerätegrundkörpers 1 ist eine Verbindungsschicht 3 in Form eines Klebebandes angebracht. Die Verbindungsschicht 3 bedeckt die gesamte Breite der Vorderseite 11 und liegt zwischen den Seitenwänden 10 des Gerätegrundkörpers 1. Die Dicke der Verbindungsschicht 3 ist so groß, dass diese zumindest dem Versatz 101 entspricht, um den das vordere Ende 100 der Seitewände 10 gegenüber der Vorderseite 11 nach vorne steht. Auf die Vorderseite der Verbindungsschicht 3 sind in der dargestellten Ausführungsform zwei Blenden 2 aufgebracht. Die obere Blende 2 wird durch einen Kunststoffstreifen und die untere Blende 2 durch einen Edelstahlstreifen gebildet. Die Höhe der beiden Blenden 2 entspricht zusammen der Höhe des Gerätegrundkörpers 1. Die Breite der Blenden 2 entspricht der Breite des Gerätegrundkörpers 1.

In dem zusammengebauten Zustand, der in Figur 3 gezeigt ist und in dem die Blenden 2 an dem Gerätegrundkörper 1 befestigt sind, liegen somit die Rückseiten der seitlichen Enden der Blenden 2 an den vorderen Enden 100 der Seitenwände 10 an oder sind zumindest nur geringfügig von diesen beabstandet. Wie sich aus Figur 3 ergibt, sind in der Seitenansicht der Dunstabzugshaube lediglich die Seitenwand und die seitlichen Ränder der Blenden 2 zu sehen. Der Spalt zwischen dem vorderen Ende 100 der Seitenwand 10 und den Blenden 2 ist gering und kann beispielsweise im Bereich von 1-2 Zehntel Millimeter liegen. Somit ist die Verbindungsschicht 3 auch über den Spalt nicht zu sehen. In der Frontansicht sind lediglich die beiden Blenden 2 zu sehen.

Die erfindungsgemäße Dunstabzugshaube kann somit kostengünstig hergestellt werden, da der Gerätegrundkörper eine gerade und daher leicht zu fertigende Vorderseite aufweist. Zudem müssen die Ecken beziehungsweise Kanten zwischen den Seitenwänden und der Vorderseite nicht verschweißt werden, da diese von den Blenden verdeckt sind und für den Benutzer daher nicht sichtbar sind. Schließlich ist durch den Versatz der Vorderseite zu den vorderen Enden der Seitenwände die Verbindungsschicht, die vorzugsweise in Form eines Klebebandes vorliegt, bestmöglich versteckt und kann dennoch eine den Anforderungen entsprechende Dicke aufweisen.

### Bezugszeichenliste

- 1: Gerätegrundkörper
- 10: Seitenwand
- 100: vorderes Ende
- 101: Versatz
- 11: Vorderseite
- 110: Stufe
- 12: Oberseite
- 120: vordere Biegekante
- 121: seitliche Biegekante
- 122: Freistich
- 2: Blende
- 3: Verbindungsschicht

## Patentansprüche

1. Dunstabzugshaube, die einen Gerätegrundkörper (1) aufweist, in dessen Unterseite eine Ansaugöffnung zum Ansaugen von Luft vorgesehen ist und an dem zumindest an einem Teil der Vorderseite (11) des Gerätegrundkörpers zumindest eine Blende (2) angebracht ist, **dadurch gekennzeichnet, dass** die Blende (2) über mindestens eine Verbindungsschicht (3) mit der Vorderseite (11) des Gerätegrundkörpers (1) verbunden ist und die Vorderseite (11) des Gerätegrundkörpers (1) gegenüber dem vorderen Ende (100) der Seitenwände (10) des Gerätegrundkörpers (1) nach hinten versetzt ist.

2. Dunstabzugshaube nach Anspruch 1, **dadurch gekennzeichnet, dass** die Verbindungsschicht (3) eine Klebeschicht darstellt.

3. Dunstabzugshaube nach einem der Ansprüche 1 oder 2, **dadurch gekennzeichnet, dass** die Breite der mindestens einen Blende (2) gleich oder größer als die Breite des Gerätegrundkörpers (1) ist.

4. Dunstabzugshaube nach einem der Ansprüche 1 bis 3, **dadurch gekennzeichnet, dass** die Höhe des Gerätegrundkörpers (1) vollständig von einer oder mehreren Blenden (2) abgedeckt ist.

5. Dunstabzugshaube nach einem der Ansprüche 1 bis 4, **dadurch gekennzeichnet, dass** die Dicke der Verbindungsschicht (3) gleich dem Versatz (101) der Vorderseite (11) des Gerätegrundkörpers (1) zu dem vorderen Ende (100) der Seitenwände (10) des Gerätegrundkörpers (1) ist.

6. Dunstabzugshaube nach einem der Ansprüche 1 bis 4, **dadurch gekennzeichnet, dass** die Dicke der Verbindungsschicht (3) größer als der Versatz (101) der Vorderseite (11) des Gerätegrundkörpers (1) zu dem vorderen Ende (100) der Seitenwände (10) des Gerätegrundkörpers (1) ist.

7. Dunstabzugshaube nach einem der Ansprüche 1 bis 6, **dadurch gekennzeichnet, dass** die Breite der Verbindungsschicht (3) der Breite der Vorderseite (11) des Gerätegrundkörpers (1) entspricht.

8. Dunstabzugshaube nach einem der Ansprüche 1 bis 7, **dadurch gekennzeichnet, dass** sich im Bereich des Versatzes (101) an der Oberkante der Seitenwand (10) ein Teil der Oberseite (12) des Gerätegrundkörpers (1) anschließt.

9. Dunstabzugshaube nach einem der Ansprüche 1 bis 8, **dadurch gekennzeichnet, dass** die Dunstabzugshaube zwei Blenden (2) umfasst, die aus unterschiedlichen Materialien bestehen.
